# EUROPÄISCHE PATENTSCHRIFT

(11) **EP 1 504 915 B1**
(45) Veröffentlichungstag und Bekanntmachung des Hinweises auf die Patenterteilung: **22.10.2008**
(21) Anmeldenummer: 04014900.7
(22) Anmeldetag: 24.06.2004
(51) Int. Cl.: B41J 25/34, B41J 2/175

(54) **Halterung für eine Druck-Baueinheit zum Bedrucken von Verpackungen**
Holding device for print assembly for printing of packages
Support pour un ensemble à imprimer des emballages

(30) Priorität: 05.08.2003 DE 20312069 U
(43) Veröffentlichungstag der Anmeldung: 09.02.2005
(73) Patentinhaber: Wolke Inks & Printers GmbH, 91217 Hersbruck (DE)
(72) Erfinder: Zehm, Dirk, 92339 Beilngries (DE)
(74) Vertreter: Müller-Boré & Partner Patentanwälte

(56) Entgegenhaltungen:
- EP-A- 0 622 193
- EP-A- 0 622 233
- DE-A- 19 813 859
- US-A- 4 872 026
- US-A- 5 629 725

## Beschreibung

Die Erfindung richtet sich auf eine Halterung für eine Druck-Baueinheit aus einem Druckkopf und einem Tintenvorratsbehältnis für das Bedrucken von Verpackungen, derart, dass die Druck-Baueinheit in die Halterung einsetzbar und bei Erschöpfung des Tintenvorrats daraus entnehmbar und nachfüllbar und/oder vollständig austauschbar ist, wobei an einer dem Druckkopf benachbarten Seite der Druck-Baueinheit Kontaktelemente, insbesondere Kontaktflächen, und an der Halterung damit zusammenwirkende Kontaktelemente, insbesondere Kontaktstifte, vorgesehen sind, um die Druck-Baueinheit mit Energie zu versorgen und/oder anzusteuern

Eine gattungsgemäße Vorrichtung ist der deutschen Offenlegungsschrift 198 13 859 zu entnehmen. Es hat sich in der Praxis jedoch gezeigt, dass die dortige Anordnung noch verbesserungsfähig ist. Denn wie sich aus der dortigen Fig. 1 ergibt, werden die zu bedruckenden Verpackungen etwa lotrecht zu der Einsteckrichtung einer Druck-Baueinheit in die betreffende Halterung vorwärtstransportiert. Die Erstreckung der Druck-Baueinheit quer zu der Transportrichtung ist sehr groß. Zwar ist der Druckkopf an eine Seite dieser Quer-Abmessung versetzt; an der benachbarten Seitenfläche befinden sich jedoch die Kontaktflächen der Druck-Baueinheit, und deswegen schließt sich hier die Halterung an, die ebenfalls eine nicht unbeträchtliche Abmessung quer zur Transportrichtung aufweist. Dies führt dazu, dass bei bereits befüllten Verpackungen nur deren Oberseiten bedruckt werden können, da beim Bedrucken der vertikalen Seitenflächen die Halterung bzw. Druck-Baueinheit mit einer Transporteinrichtung, insbesondere einem Förderband, in Konflikt geriete.

Aus dieser Beeinträchtigung der Einsatzmöglichkeiten der vorbekannten Anordnung resultiert das die Erfindung initiierende Problem, eine gattungsgemäße Vorrichtung derart weiterzuentwickeln, dass insbesondere auch bereits befüllte Verpackungen an möglichst vielen Seiten bedruckt werden können.

Die Lösung dieses Problems gelingt bei einer gattungsgemäßen Halterung gemäss Anspruch 1 durch ein Gehäuse mit einem Fach zur Aufnahme einer halterungsseitige Kontaktelemente tragenden Baueinheit, wobei das Halterungsgehäuse aus wenigstens zwei Teilen besteht, die - ggf. nach Lösen von Arretierungselementen - zum Öffnen des Fachs etwa in einer Richtung parallel zu der die Kontaktelemente tragenden Seite der Druck-Baueinheit gegeneinander bewegbar und voneinander entfernbar sind, so dass eine kontaktgebende Baueinheit aus der betreffenden Richtung in das Fach einsetzbar ist.

Im Gegensatz zu anderen Konstruktionen kann die kontaktgebende Baueinheit daher seitlich in ein dafür vorgesehenes Aufnahmefach der Halterung eingeschoben werden und dabei bereits eine bspw. formschlüssige Fixierung lotrecht zu der Kontaktebene erfahren, so dass der Druck der aneinandergepreßten und bspw. (einzeln oder gemeinsam) abgefederten Kontaktelemente aufgefangen wird, ohne dass hierzu bspw. platzraubende Verschraubungen od. dgl. erforderlich sind. Dadurch kann der notwendige Platzbedarf der Halterung in einer (quer zur Transportrichtung orientierten) Richtung lotrecht zu der Ebene der Kontaktelemente minimiert werden, was sich wiederum günstig auf den Einsatz einer solchermaßen gehalterten Druck-Baueinheit beim Bedrucken seitlicher Flächen bereits befüllter Verpackungen auswirkt.

Wenigstens ein Gehäuseteil weist eine dreidimensionale Form mit einem Fach zur Aufnahme einer kontaktgebenden Baueinheit aufweist. Da das erfindungsgemäße Aufnahmefach für eine kontaktgebende Baueinheit aus einer einzigen Richtung beschickt werden kann, lassen sich dessen übrige Seiten miteinander zu einem einzigen Gehäuseteil integrieren, was den Zusammenbau des Halterungsgehäuses erleichtert.

Indem das Fach zur Aufnahme der kontaktgebenden Baueinheit die Form eines zu der Kontaktflächenebene etwa parallelen Schlitzes aufweist, wird der durch die Anordnung der Kontaktflächen in mehreren, zueinander parallelen Reihen bedingten, leicht länglichen Form der kontaktgebenden Baueinheit entsprochen.

Das Deckelteil weist vorzugsweise eine flache, das Aufnahmefach des anderen Teils deckelförmig verschließende Gestalt auf.

Das das schlitzförmige Fach aufweisende Gehäuseteil ist an seiner der Druck-Baueinheit zugewandten Schlitzseite mit wenigstens einer Öffnung zum Hindurchtritt der Kontaktelemente versehen. Hierbei kann es sich um eine einzige Öffnung etwa von den Abmessungen der Vorderseite der kontaktgebende Baueinheit handeln, so dass ggf. abgefederte Kontaktstifte sich weitgehend frei bewegen können und ein Festklemmen derselben ausgeschlossen ist. Diese Maßnahme fördert eine zuverlässige Kontaktgabe.

Die Öffnung zum Hindurchtritt der Kontaktelemente erstreckt sich bis zu der dem anderen, deckelförmigen Gehäuseteil, d.h. der dem Deckelteil zugewandten Kante des Aufnahmefachs. Dadurch hat diese Öffnung keinen rundumlaufenden Rand, sondern die Gestalt einer Einkerbung oder Vertiefung, so dass der vordere Bereich der kontaktgebenden Baueinheit durch den unterbrochenen Rand in die Öffnung hineingeschoben werden kann, der sodann das an dieser Stelle unterbrochene Gehäuse (weitgehend) verschließt.

Die Erfindung sieht weiterhin vor, dass das (zusammengebaute) Halterungsgehäuse eine kontaktgebende Baueinheit mit Ausnahme des Bereichs der Kontaktelemente vollständig umgibt und dadurch vor Umwelteinflüssen insbesondere bei dem rauhen Betrieb in Fertigungshallen od. dgl. schützt.

Eine kontaktgebende Baueinheit kann - insbesondere im Bereich seitlich an ihre die Kontaktelemente aufweisenden Vorderseite angrenzender Flächen - mit einer oder mehreren Fixierungslaschen versehen sein, die ein Teil des Halterungsgehäuses, bspw. einen (Rand-) Bereich einer vorderen oder seitlichen Fachwand, vor- oder hintergreifen, um die kontaktgebende Baueinheit vorzugsweise (weitgehend) spielfrei festzulegen.

Dieser Erfindungsgedanke läßt sich dahingehend weiterbilden, dass die Fixierungslaschen paarweise symmetrisch zu einer zu der Kontaktflächenebene lotrechten Mittelebene angeordnet sind. Dadurch ergeben sich paarweise Fixierungen, welche ein Kippen der kontaktgebenden Baueinheit um eine zwischen diesen Fixierungen hindurchlaufende Mittelachse ausschließen.

Mit solchen Fixierungslaschen können im Bereich des Fachbodens sowie an dem gegenüberliegenden (Deckel-) Teil angeordnete, zur Fachmitte hin vorspringende, bspw. stegförmige Fortsätze zusammenwirken, welche von je einer Fixierungslasche der kontaktgebenden Baueinheit zu deren Festlegung vor- oder hintergreifbar ist. Vorzugsweise sind derartige, stegförmige Fortsätze gegenüber der Kontaktebene geringfügig in die Halterung hinein zurückversetzt, so dass sie von entsprechenden Fixierungslaschen der kontaktgebenden Baueinheit übergriffen werden. Dadurch wird letztere entlang ihrer Längsseiten und damit sehr großflächig abgestützt und kann auch beträchtliche Druckkräfte bei dem Einsetzen einer Druck-Baueinheit aufnehmen.

Derartige Stege erlauben ferner eine seitliche Fixierung der kontaktgebenden Baueinheit, indem ihr gegenseitiger Abstand im zusammengebauten Zustand des Gehäuses möglichst exakt der Breite der kontaktgebenden Baueinheit an der betreffenden Stelle entspricht, so dass diese durch Schließen des Fachs (weitgehend spannungsfrei) eingeklemmt wird und dadurch in der betreffenden Richtung unverschiebbar festgelegt ist.

Es hat sich bewährt, dass die im zusammengebauten Zustand einander gegenüberliegenden, (zueinander parallelen) Seiten der beiden das Fach zur Aufnahme der kontaktgebenden Baueinheit bildenden Gehäuseteile jeweils nach außen bzw. vorne verlängert sind, um zusammen mit dem die kontaktgebende Baueinheit umschließenden Gehäuseteil eine etwa U-förmige Halterung zur Aufnahme der Druck-Baueinheit zu bilden. Damit erfolgt eine Anpassung an handelsübliche Druck-Baueinheiten mit etwa konstanter Breite, die etwa dem Abstand der beiden schenkelförmigen, flächigen Fortsätze der Halterung entspricht. Hierdurch erfolgt bereits eine (Grob-) Justierung, welche ein beschädigungsfreies Einsetzen der Druck-Baueinheit fördert.

In dem U-förmigen Bereich der Halterung lassen sich Elemente zum (Fein-) Justieren, Zentrieren und/oder Fixieren einer Druck-Baueinheit anordnen. Hierbei ist vor allem zu denken an eine Einrichtung zur Aufrechterhaltung eines Anpreßdrucks zwischen Druck-Baueinheit und Halterung sowie an gegenüber dieser Anpreßrichtung geneigt verlaufenden Anlaufflächen, welche die Druck-Baueinheit unter der Wirkung dieses Anpreßdrucks exakt an eine vorgegebene Position lenken. Der Anpreßdruck kann bspw. durch ein oder mehrere Federelemente hervorgerufen werden, welche über einen (Knie-) Hebel auf die Druck-Baueinheit einwirken, wobei durch manuelles Betätigen eines derartigen (Knie-) Hebels der Kraftschluß gelöst werden kann, um die betreffende Druck-Baueinheit entnehmen zu können..

Eine vorteilhafte Weiterbildung der Erfindung liegt darin, dass in dem Bereich zwischen den Kontaktelementen und dem Druckkopf wenigstens ein vorzugsweise elastisches Abdichtelement vorgesehen ist, um das Eindringen vonausgelaufener Tinte in den Kontaktbereich und/oder in das Gehäuse der Halterung zu vermeiden. Da nicht selten wasserhaltige Tinten Verwendung finden, könnten dieselben aufgrund ihrer elektrischen Leitfähigkeit nach Eindringen in den Kontaktbereich zu gegenseitigen Kurzschlüssen und damit zu Fehlfunktionen führen. Die einzig sichere Methode zur Vermeidung derartiger Fehlfunktionen liegt darin, die Tinte aus diesem Bereich fernzuhalten. Hierfür eignet sich ein in dem Bereich parallel zueinander verlaufender Seiten von Druck-Baueinheit und Halterung angeordnetes, bspw. langgestrecktes und quer ausgerichtetes Gummiband, das zu seiner Fixierung bspw. in eine etwa nutförmige Vertiefung der Halterung eingelegt sein kann.

Zwecks Verbindung mit einer Steuereinrichtung kann die kontaktgebende Baueinheit an einem flächigen Stützelement, insbesondere einer Platine, angeordnet sein. Eine solche Leiterführung ist technologisch leichter beherrschbar als der direkte Anschluß eines Kabels.

Die Erfindung bietet die Möglichkeit, die den halterungsseitigen Kontaktelementen gegenüberliegende Gehäusewand (etwa) parallel zu der Kontaktflächenebene verlaufend zu gestalten. Da diese bei Verwendung handelsüblicher Druck-Baueinheiten etwa lotrecht zu der Druckebene orientiert ist, verläuft sie beim Bedrucken der Seitenflächen einer befüllten Verpackung parallel zu einem diese transportierenden Förderband und erlaubt daher, den Druckkopf bis auf eine minimale Höhe über dem Förderband abzusenken.

Demselben Zweck dient eine Maßnahme, wonach die Weite des schlitzförmigen Fachs derart bemessen ist, dass die kontaktgebende Baueinheit, ggf. einschließlich einer mit dieser verbundenen Platine, mit geringem Spiel von weniger als 4 mm, vorzugsweise weniger als 3 mm, insbesondere weniger als 2 mm, in den Schlitz einsetzbar ist. Dies entspricht etwa dem in Anbetracht möglicher Fertigungstoleranzen minimal erforderlichen Spielraum, damit die kontaktgebende Baueinheit ggf. zusammen mit einer Platine gerade eben spannungsfrei in das betreffende Fach eingesetzt werden kann.

Damit läßt sich eine besonders platzsparende Bauweise realisieren, wobei die zu der Kontaktflächenebene etwa lotrechte Außenabmessung des Gehäuses im Bereich des Fachs zur Aufnahme der kontaktgebenden Baueinheit um nicht mehr als 6 mm größer ist als die betreffende Erstreckung der kontaktgebenden Baueinheit, ggf. einschließlich einer mit dieser verbundenen Platine, vorzugsweise um nicht mehr als 5 mm, insbesondere um nicht mehr als 4 mm.

Um die damit erreichbaren Vorteile, auch vertikale Seiten einer auf einem Förderband liegenden, befüllten Verpackung bedrucken zu können, nicht zu schmälern, sollten ggf. weitere, an einer die kontaktgebende Baueinheit tragenden Platine anzuordnende Elektro- oder Elektronikelemente an der dem Druckkopf abgewandten Seite der kontaktgebenden Baueinheit plaziert werden. Dadurch erhöhen sie die Abmessungen der Halterung im Bereich des Druckkopfs nicht.

Wenn ggf. vorhandene, weitere Elektro- oder Elektronikelemente an der der kontaktgebenden Baueinheit abgewandten (Flach-) Seite der Platine angeordnet sind, so kann die Platine innerhalb eines diese aufnehmenden Faches so weit als möglich an die Seite der Druck-Baueinheit herangerückt werden, wodurch die Abmessungen des Halterungsgehäuses in dem druckkopfnahen Bereich minimierbar sind.

Somit kann das Halterungsgehäuse eine stufige Gestalt erhalten, wobei der die Platine sowie die darauf applizierte, kontaktgebende Baueinheit umgebende Teil des Gehäuses im Bereich der kontaktgebenden Baueinheit eine minimale Erstreckung lotrecht zu der Kontaktflächenebene aufweist, die sich im Bereich der zusätzlichen Elektro- oder Elektronikelemente (stufig) auf das dort erforderliche Maß erhöht. Damit wird der Tatsache Rechnung getragen, dass in vielen Fällen die zu bedruckenden Seiten einer Verpackung sich in der Nähe des Randes eines Förderbandes befinden, so dass von dem Druckkopf relativ weit entfernte Bereiche des Halterungsgehäuses dessen Anwendung zum Bedrucken der Seiten von gefüllten Verpackungen kaum beeinträchtigen.

Die Erfindung läßt sich weiterhin dadurch optimieren, dass an einem rückwärtigen, dem Druckkopf abgewandten Gehäusebereich ein oder mehrere Buchsenund/oder Steckerelemente zwecks Anschluß an eine Steuerbaugruppe od. dgl. vorgesehen sind. Steckanschlüsse erlauben die Verwendung vorgefertigter Kabel und erleichtern somit die Montage der erfindungsgemäßen Vorrichtung.

Der interne Anschluß der Buchsen- und/oder Steckerelemente an die kontaktgebende Baugruppe läßt sich bequem mittels einer Platine bewerkstelligen, an der die Buchsen- und/oder Steckerelemente angelötet sind.

Falls die Buchsen- und/oder Steckerelemente an einer anderen Platine angeordnet sind als die Baueinheit mit den halterungsseitigen Kontaktelementen, so läßt sich zwischen diesen Platinen mittels Drähten eine Verbindung herstellen.

Schließlich entspricht es der Lehre der Erfindung, dass an einem rückwärtigen, dem Druckkopf abgewandten Gehäusebereich Elemente zur mechanischen Verbindung mit einem Chassis oder einem sonstigen Stützteil vorgesehen sind, bspw. eine U-förmige Aufnahme, ggf. mit Durchgangsausnehmungen zum Hindurchstecken einer oder mehrerer Schrauben. Eine weit von dem Druckkopf weg verlagerte Befestigungsmöglichkeit erlaubt die Montage einer Halterung auch an schwer zugänglichen Stellen einer Fördereinrichtung.

Weitere Merkmale, Einzelheiten, Vorteile und Wirkungen auf der Basis der Erfindung ergeben sich aus der folgenden Beschreibung bevorzugter Ausführungsformen der Erfindung sowie anhand der Zeichnung. Hierbei zeigt:
- Fig. 1: eine erste Ausführungsform einer Halterung für eine Druck-Baueinheit bei abgenommenem Deckel in einer perspektivischen Darstellung;
- Fig. 2: eine Seitenansicht auf die Fig. 1;
- Fig. 3: die Halterung aus Fig. 1 nach Entnahme der Druck-Baueinheit, ebenfalls in einer perspektivischen Ansicht;
- Fig. 4: das zweiteilige Gehäuse der Halterung aus Fig. 1 in einer Sprengdarstellung;
- Fig. 5A-5C: verschiedene Ansichten der beiden zusammengefügten Gehäuseteile aus Fig. 4;
- Fig. 6: eine Innenansicht des dreidimensionalen Gehäuseteils mit dem Fach zur Aufnahme einer kontaktgebenden Elektro- oder Elektronikbaugruppe; sowie
- Fig. 7A-7C: die zusammengefügten Gehäuseteile einer abgewandelten Ausführungsform der Erfindung in einer den Fig. 5A-5C entsprechenden Darstellung.

Fig. 1 dient der anschaulichen Darstellung des Grundprinzips einer erfindungsgemäßen Halterung 1 für eine Druck-Baueinheit 2 mit einem Druckkopf 3, einem darüber angeordneten Tinten-Vorratsbehälter 4 und einer Mehrzahl daran angeordneter Kontaktflächen 5 zur Steuerung des Druckkopfs 3 und zur Versorgung desselben mit Energie.

Um den Blick ins Innere der Halterung 1 freizugeben, wurde in Fig. 1 ein ansonsten auf ein Halterungschassis 6 aufgesetzter Deckel 7 entfernt. Diese beiden Teile 6, 7 bilden zusammen das Gehäuse 8 der Halterung 1, das in den Fig. 5A-5C aus verschiedenen Blickwinkeln wiedergegeben ist.

Man erkennt dort, dass das Gehäuse 8 eine längliche Form aufweist mit zwei zueinander parallelen Seitenflächen 10, 11, von denen die in Fig. 5B rechte durch den Deckel 7 gebildet wird, während die linke - dazu etwa deckungsgleiche - Bestandteil des Chassis 6 ist und im folgenden als dessen Grundseite bezeichnet werden soll.

In Fig. 4 sind die beiden Gehäuseteile 6, 7 voneinander getrennt sowie ohne jegliche An- oder Einbauten (mit Ausnahme mehrerer Schrauben 9 zur Festlegung der beiden Teile 6, 7 aneinander) wiedergegeben. Dadurch ist zu erkennen, dass das Chassis 6 zwei von seiner Grundseite 10 in Richtung auf das andere Gehäuseteil 7 vorspringende Erhebungen 12, 13 aufweist. Da beide Erhebungen 12, 13 eine konstante Höhe - gemessen gegenüber der Grundseite 10 - haben, liegen die freien Stirnseiten 14, 15 dieser Erhebungen 12, 13 in einer gemeinsamen Ebene und erlauben das planparallele Auflegen des Deckels 7. Der Deckel 7 ist von Durchgangsausnehmungen zum Hindurchstecken der Schrauben 9 durchsetzt. Mit diesen fluchtende Gewindebohrungen 16 in den freien Stirnseiten 14, 15 des anderen Gehäuseteils 6 dienen dem Zusammenschrauben der beiden Gehäuseteile 6, 7 derart, dass die beiden Seiten 10, 11 parallel zueinander verlaufen und sich überdies decken.

Eine Erhebung 12 schließt sich an die längste Kante 17 des Chassis 6 an und folgt etwa dem Verlauf der Seitenwände eines länglichen Kastens. Zwei zueinander parallele Wandbereiche 18, 19 schließen zwischen sich ein längliches Fach 20 ein, das auch an seinen beiden Schmalseiten 21, 22 durch die Erhebung 12 abgeschlossen ist. Durch Aufschrauben des Deckels 7 kann dieses Fach 20 daher nahezu vollständig verschlossen werden. Es verbleiben sodann nur Öffnungen 23, 24, 25 im Bereich je einer der beiden Schmalseiten 21, 22, deren Funktion weiter unten erläutert wird.

Die Seiten 10, 11 der Halterung 1 haben im Bereich einer Schmalseite 21 eine größere Breite als an der gegenüberliegenden Schmalseite 22. Aus diesem Grund ragen die Seiten 10, 11 in dem Bereich erhöhter Breite über die zu der Längskante 17 etwa parallele Wand 18 hinaus. Diese überstehenden, flügelartigen Flächen 26, 27 werden etwa in einer mit der Schmalseite 21 liegenden Flucht durch die zweite Erhebung 13 miteinander verbunden, wo ebenfalls eine Schraube 9 vorgesehen ist.

Wie Fig. 1 erkennen läßt, dient diese Erhebung 13 als (ebener) Boden einer durch die beiden Flügel 26, 27 als Seitenwände und die andere Erhebung 12 als Rückwand 18 gebildeten Einschubtasche für eine Druck-Baueinheit 2. Die Druck Baueinheit 2 wird mit einer Hebelmechanik 28 gegen diesen Boden 13 gepreßt und dadurch fixiert. Auf diese Fixierungsmechnik 28 soll im Rahmen dieser Anmeldung nicht im einzelnen eingegangen werden.

Beim Einsetzen einer Druck-Baueinheit 2 in die Halterung 1 durchgreift der Druckkopf 3 den Zwischenraum zwischen den beiden Erhebungen 12, 13 und ragt dank seiner Geometrie um etwa 5 mm gegenüber der Ebene der Schmalseite 21 hervor. An der betreffenden Stirnseite 29 der Halterung 1 ist eine zu dieser parallele Platte 30 festschraubbar, deren ebene Unterseite 31 den Druckkopf 3 schützend umgibt und für einen Mindestabstand des Druckkopfs 3 gegenüber einer zu bedruckenden Verpackung sorgt.

Mit den Kontaktflächen 5 der Druck-Baueinheit 2 korrespondiert halterungsseitig eine Baugruppe 32 mit einer Mehrzahl von aus ihrer der Druck-Baueinheit 2 zugewandten Vorderseite 33 heraus ragenden Kontaktstiften 34. Die einzelnen Kontaktstifte 34 sind in dem selben Raster angeordnet wie die Kontaktflächen 5 der Druck-Baueinheit 2, und sie können (vorzugsweise einzeln) durch Federn vorgespannt sein, welche sie aus der Vorderseite 33 bis zu einem inneren Anschlag herausdrücken, so dass jeder Kontaktstift 34 individuell an die damit korrespondierende Kontaktfläche 5 der Druck-Baueinheit 2 angepreßt werden kann.

Die kontaktgebende Baugruppe 32 faßt somit alle Kontaktstifte 34 in einem einzigen, sockelartigen Körper zusammen, der eine etwa quaderartige Grundform hat. Eine mittig in Längsrichtung entlanglaufende, nutförmige Vertiefung 35 verleiht dem Körper 32, der aus einem Kunststoff gefertigt sein kann ähnlich einem Sockel für integrierte Schaltkreise, leicht federnde Eigenschaften, so dass auch bei einem Klemmen die Ausnehmungen für die Kontaktstifte 34 nicht verformt werden und daher deren reibungsfreie Beweglichkeit sichergestellt ist.

Die Vorderseite 33 der kontaktgebenden Baugruppe 32 hat etwa die selbe Form wie die Öffnung 23 der Wand 18 im Bereich der seitlichen Halterungsflügel 26, 27. Die kontaktgebende Baugruppe 32 wird in dieser Öffnung 23 so fixiert, dass ihre Vorderseite 33 bündig mit der Außenseite der Wand 18 abschließt. Dazu dienen zwei laschenartige Ansätze 36, die sich von einander gegenüberliegenden Stirnseiten 37, 38 der kontaktgebenden Baugruppe 32 etwa parallel zu deren Vorderseite 33 nach außen erstrecken, und zwar in einem Abstand hinter der Vorderseite 33, der etwa der Stärke der Wand 18 im Bereich des Randes der Öffnung 23 entspricht. Bei abgenommenem Deckel 7 kann die kontaktgebende Baugruppe 32 daher in die Öffnung 23 eingeschoben werden, wobei die Fixierungslaschen 36 innerhalb des Faches 20 liegen und die Wand 18 hintergreifen, so dass die kontaktgebende Baugruppe 32 nicht aus der Öffnung 23 nach außen fallen kann.

Damit die Baugruppe 32 auch nicht mehr in das Fach 20 hineinfallen kann, ist auch an jeder ihrer einander gegenüberliegenden Längsseiten 39, 40 je eine Fixierungslasche 41 angeformt, die allerdings in einer Ebene mit der Vorderseite 33 liegen. Diese Laschen greifen in eingesetztem Zustand in nutförmigen Vertiefungen 42 der beiden Gehäuseseitenflächen 10, 11 ein und verhindern dadurch eine Bewegung der kontaktgebenden Baugruppe 32 nach innen in das Fach 20 hinein.

Bewegungen in Längsrichtung der Halterung 1 werden durch die (nahezu) spielfreie Anpassung der Öffnung 23 an die Länge der kontaktgebenden Baugruppe 32 vermieden. Ähnliches gilt für seitliche Bewegungen, wo die Breite der Öffnung 23 zum Tragen kommt, welche möglichst exakt der Breite der kontaktgebenden Baugruppe 32 entsprechend bemessen ist. Dabei wird die Breite der Öffnung 23 vor allem durch den Abstand zweier Stege 43 an den Innenseiten der beiden Gehäuseseitenflächen 10, 11 definiert, welche zwischen der betreffenden Nut 42 und dem ebenfalls gegenüber dem Seitenflügel 26, 27 vertieften Boden 44 bzw. der dementsprechend vertieften Innenseite des Deckels 7 im Bereich des Fachs 20 stehengeblieben sind.

Wie man sieht, läßt sich auf diesem Weg die kontaktgebende Baueinheit 32 an dem Halterungsgehäuse 8 fixieren, ohne dass hierfür Schrauben od. dgl. erforderlich wären. Die Baueinheit 32 wir einfach in die passend gearbeitete Öffnung 23 eingesetzt und ist dort nach Aufschrauben-des Deckels 7 auf das Chassis 6 nahezu spielfrei fixiert.

Für eine einwandfreie Kontaktgabe müssen die Kontaktstifte 34 stets leicht beweglich gehalten bleiben. Hier könnte eindringende Tinte zu einem Verkleben führen oder - bei Verwendung wäßriger Tinten - zu einem Kurzschluß oder zumindest Kriechstrom zwischen verschiedenen Kontakten. Deshalb ist in der Wand 18 zwischen der Öffnung 23 und der dem Druckkopf 3 zugewandten Stirnseite 29 der Halterung 1 eine von einer Gehäuseseitenfläche 10 anderen 11 bzw. bis zu der freien Stirnseite 14 der Erhebung 12 des Chassis 6 verlaufende Nut 45 zur Aufnahme eines länglichen Abdichtelements entsprechenden Querschnitts vorgesehen. Um das Abdichtelement auch beim Entfernen der Druck-Baueinheit 2 festhalten zu können, hat die Nut einen hinterschnittenen Querschnitt, bspw. von der Form eines ¾-Kreises. Solchenfalls kann hier ein kurzes Gummistück mit kreisförmigem Querschnitt eingesetzt werden. Dieses liegt mit seinem aus der Nut 45 hervortretenden Oberflächenbereich an der Druck-Baueinheit 2 an und riegelt dadurch den Kontaktbereich 5 gegenüber dem Druckkopf 3 ab, um zu verhindern, dass ausgelaufene Tinte in den Kontaktbereich 5 eindringen kann.

Zur weiteren Verbindung der Kontaktstifte 34 mit einer (nicht dargestellten) Steuereinrichtung sind an der Rückseite der kontaktgebenden Baugruppe 32 Lötfahnen vorgesehen, welche mit je einem Kontaktstift 34 verbunden sind. Diese Lötfahnen werden auf einer Platine 46 festgelötet, die mit entsprechenden Leiterbahnen bspw. aus Kupfer versehen ist. Diese Platine 46 kann in das sich jenseits der Stege boden- 44 bzw. deckelseitig 7 erweiternde Fach 20 eingelegt werden.

Die Platine 46 erstreckt sich bis jenseits, d.h. oberhalb der kontaktgebenden Baugruppe 32, bspw. bis zu der Höhe der Hebelmechanik 28. An ihrem dem Druckkopf 3 abgewandten Ende können auf der Platine 46 weitere Elektro- oder Elektronikbauteile 47 aufgelötet sein, allerdings auf der der Druck-Baueinheit 3 bzw. der Wand 18 abgewandten Seite der Platine 46. Diese Bauteile 47 sind in einer Erweiterung 48 des Faches 20 untergebracht.

Die von der Druck-Baueinheit 2 entferntere Längswand 19 des Faches 20 folgt dem Verlauf der Erweiterung 48, d.h., in dem Bereich unterhalb der Elektronikbauteile 47 rückt sie etwa stufig weiter an die andere Wand 18 heran, so dass sich die Breite des Fachs 20 in diesem Bereich auf etwas mehr als die Dicke der Platine 46 verjüngt.

Im Bereich der dem Druckkopf 3 abgewandten Stirnseite 22 des Gehäuses 8 ist in dem Fach 20 eine zweite Platine 49 angeordnet, an welcher Buchsen- und/oder Steckerelemente 50, 51 aufgelötet sein können, welche die dortigen Gehäuseöffnungen 23 durchgreifen und dem Anschluß eines Sensors, bspw. Licht- oder Infrarotsensors zur Erkennung eines zu bedruckenden Bereichs einerseits sowie dem Anschluß an eine Steuereinrichtung andererseits dienen. Sofern die Elektronik 47 in der Lage ist, von der Steuereinrichtung in serieller Form eintreffende Signale in das für die Ansteuerung der Druck-Baueinheit 2 erforderliche (vorwiegend parallele) Datenformat umzusetzen, so kann der Anschluß 51 für eine Steuereinrichtung bspw. zweipolig ausgeführt sein.

Da die Verbindung zwischen den beiden Platinen 46, 49 über Kabel erfolgt, kann die Breite des Fachs 20 in dem Bereich zwischen den Platinen 46, 49 verjüngt sein.

Im Bereich der dem Druckkopf 3 abgewandten Stirnseite 22 des Gehäuses 8 sind vorzugsweise an dessen den Anschlüssen 50, 51 gegenüberliegenden Wand 19 vorzugsweise zwei zueinander parallele Befestigungslaschen 52 vorgesehen. Bei der dargestellten Ausführungsform liegt eine der beiden Befestigungslaschen 52 in der Ebene der Grundseite 10 des Chassis 6, die andere schließt mit der freien Stirnseite 14 bündig ab.

Jede der beiden Befestigungslaschen 52 weist zwei Ausnehmungen 53 auf, welche mit denen der jeweils anderen Lasche 52 fluchten, so dass diese durch hindurchgesteckte Schrauben miteinander verbunden werden können. Diese Schrauben können dabei einen zwischen die beiden Laschen 52 eingesetzten Stab od. dgl. durchgreifen, um die Halterung 1 an diesem zu fixieren.

Die Ausführungsform aus Fig. 7 unterscheidet sich von der bisher beschriebenen vor allem dadurch, dass hier der Platz der Steckanschlüsse 50, 51 und der Befestigungslaschen 52 gerade eben vertauscht ist, d.h., bei dieser Ausführungsform befinden sich die Steckanschlüsse 50, 51 an der von der Druck-Baueinheit 2 weiter entfernten Längswand 19 und die Befestigungslaschen 52 an der der Druck-Baueinheit 2 benachbarten Fachwand 18 des Chassis 6.

## Patentansprüche

1. Halterung (1) für eine Druck-Baueinheit (2) aus einem Druckkopf (3) und einem Tintenvorratsbehältnis (4) für das Bedrucken von Verpackungen, derart, dass die Druck-Baueinheit (2) in die Halterung (1) einsetzbar und bei Erschöpfung des Tintenvorrats daraus entnehmbar und nachfüllbar und/oder vollständig austauschbar ist, wobei an einer dem Druckkopf (3) benachbaren Seite der Druck-Baueinheit (2) Kontaktelemente, insbesondere Kontaktflächen (5), und an der Halterung (1) damit zusammenwirkende Kontaktelemente, insbesondere Kontaktstifte (34), vorgesehen sind, um die Druck-Baueinheit (2) mit Energie zu versorgen und/oder anzusteuern, **dadurch gekennzeichnet, dass** die Halterung (1) ein Gehäuse (8) aufweist mit einem Fach (20) zur Aufnahme einer halterungsseitige Kontaktelemente (34) tragenden Baueinheit (32), wobei das Halterungsgehäuse (8) aus wenigstens zwei Teilen (6,7) insbesondere einem ersten Gehäuseteil (6) und einem Deckelteil (7) besteht, die ggf. nach Lösen von Arretierungselementen (9) - zum Öffnen des Fachs (20) etwa in einer Richtung parallel zu der die Kontaktelemente (5) tragenden Seite der Druck-Baueinheit (2) gegeneinander bewegbar und voneinander entfernbar sind, so dass eine kontaktgebende Baueinheit (32) aus der betreffenden Richtung in das Fach (20) einsetzbar ist,
dass wenigstens das erste Gehäuseteil (6) eine dreidimensionale Form mit dem Fach (20) zur Aufnahme der kontaktgebenden Baueinheit (32) aufweist,
dass das Fach (20) zur Aufnahme der kontaktgebenden Baueinheit (32) die Form eines zu der Kontaktflächenebene etwa parallelen Schlitzes aufweist,
dass das das Fach (20) aufweisende erste Gehäuseteil (6) an seiner der Druck-Baueinheit (2) zugewandten Schlitzseite (16) wenigstens eine Öffnung (23) zum Hindurchtritt der Kontaktelemente (34) aufweist und
dass sich die Öffnung (23) zum Hindurchtritt der Kontaktelemente (34) bis zu der dem Deckelteil (7) zugewandten Kante (14) erstreckt.

2. Halterung nach Anspruch 1, **dadurch gekennzeichnet, dass** das Deckelteil (7) eine flache, das Aufnahmefach (20) des anderen Teils (6) deckelförmig verschließende Gestalt aufweist.

3. Halterung nach einem der vorhergehenden Ansprüche, **dadurch gekennzeichnet, dass** das zusammengebaute Halterungsgehäuse (8) die kontaktgebende Baueinheit (32) mit Ausnahme des Bereichs (33) der Kontaktelemente (34) vollständig umgibt.

4. Halterung nach einem der vorhergehenden Ansprüche, **dadurch gekennzeichnet, dass** die kontaktgebende Baueinheit (32) seitlich der Kontaktflächenebene mit einer oder mehreren Fixierungslaschen (36,41) versehen ist, welche ein Teil des Halterungsgehäuses (8), bspw. einen Bereich einer seitlichen Fachwand (18), vor- oder hintergreifen, um die kontaktgebende Baueinheit (32) vorzugsweise weitgehend spielfrei festzulegen.

5. Halterung nach Anspruch 4, **dadurch gekennzeichnet, dass** die Fixierungslaschen (36,41) paarweise symmetrisch zu einer zu der Kontaktflächenebene lotrechten Mittelebene angeordnet sind.

6. Halterung nach Anspruch 4 oder 5, **dadurch gekennzeichnet, dass** im Bereich des Fachbodens (44) sowie an dem gegenüberliegenden Deckelteil (7) je ein zur Fachmitte hin vorspringender, bspw. stegförmiger Fortsatz (43) vorgesehen ist, der von je einer Fixierungslasche (41) der kontaktgebenden Baueinheit (32) zu deren Festlegung vor- oder hintergreifbar ist.

7. Halterung nach Anspruch 6, **dadurch gekennzeichnet, dass** der Abstand zwischen den beiden Stegen (43) im zusammengebauten Zustand des Gehäuses (8) möglichst exakt der Breite der kontaktgebenden Baueinheit (32) an der betreffenden Stelle entspricht, so dass diese durch Schließen des Fachs (20) in allen Raumrichtungen unverschiebbar festgelegt ist.

8. Halterung nach einem der vorhergehenden Ansprüche, **dadurch gekennzeichnet, dass** die im zusammengebauten Zustand einander gegenüberliegenden, zueinander parallelen Seiten (10,11) der beiden das Fach (20) zur Aufnahme der kontaktgebenden Baueinheit (32) bildenden Gehäuseteile (6,7) jeweils nach außen bzw. vorne verlängert sind (28,27), um zusammen mit dem die kontaktgebende Baueinheit (32) umschließende Gehäuseteil (12) eine etwa U-förmige Halterung zur Aufnahme der Druck-Baueinheit (2) zu bilden.

9. Halterung nach Anspruch 8, **dadurch gekennzeichnet, dass** im Bereich der U-förmigen Halterung (26,27) Elemente (28) zum Justieren, Zentrieren und/oder Fixieren der Druck-Baueinheit (2) vorgesehen sind.

10. Halterung nach einem der vorhergehenden Ansprüche, **dadurch gekennzeichnet, dass** in dem Bereich zwischen den Kontaktelementen (5,34) und dem Druckkopf (3) wenigstens ein vorzugsweise elastisches Abdichtelement vorgesehen ist, um das Eindringen von ausgelaufener Tinte in den Kontaktbereich (5,34) und/oder in das Gehäuse (8) der Halterung (1) zu vermeiden.

11. Halterung nach einem der vorhergehenden Ansprüche, **dadurch gekennzeichnet, dass** die kontaktgebende Baueinheit (32) an einem flächigen Stützelement, insbesondere einer Platine (46), angeordnet ist.

12. Halterung nach einem der vorhergehenden Ansprüche, **dadurch gekennzeichnet, dass** die den halterungsseitigen Kontaktelementen (34) gegenüberliegende Gehäusewand (19) etwa parallel zu der Kontaktflächenebene (5) verläuft.

13. Halterung nach einem der vorhergehenden Ansprüche, **dadurch gekennzeichnet, dass** die Weite des schlitzförmigen Fachs (20) derart bemessen ist, dass die kontaktgebende Baueinheit (32), ggf. einschließlich einer mit dieser verbundenen Platine (46), mit geringem Spiel von weniger als 4 mm, vorzugsweise weniger als 3 mm, insbesondere weniger als 2 mm, in das Fach (20) einsetzbar ist.

14. Halterung nach Anspruch 13, **dadurch gekennzeichnet, dass** die zur der Kontaktflächenebene (5) etwa lotrechte Außenabmessung des gegenüber den Grundseiten (10,11) erhabenen und das Fach (20) umschließenden Gehäuseteils (12) im Bereich der kontaktgebenden Baueinheit (32) um nicht mehr als 6 mm größer ist als die betreffende Erstreckung der kontaktgebenden Baueinheit (32), ggf. zuzüglich der Dicke einer mit dieser verbundenen Platine (46), vorzugsweise um nicht mehr als 5 mm, insbesondere um nicht mehr als 4 mm.

15. Halterung nach einem der Ansprüche 11 bis 14, **dadurch gekennzeichnet, dass** weitere, an einer die kontaktgebende Baueinheit (32) tragenden Platine (46) angeordnete Elektro- oder Elektronikelemente (47) jenseits der dem Druckkopf (3) abgewandten Seite (37) der kontaktgebenden Baueinheit (32) angeordnet sind.

16. Halterung nach einem der Ansprüche 11 bis 15, **dadurch gekennzeichnet, dass** weitere, an der die kontaktgebende Baueinheit (32) tragenden Platine (46) angeordnete Elektro- oder Elektronikelemente (47) an der der kontaktgebenden Baueinheit (32) abgewandten Flach-Seite der Platine (46) angeordnet sind.

17. Halterung nach einem der Ansprüche 11 bis 16, **dadurch gekennzeichnet, dass** der die Platine (46) sowie die darauf applizierte, kontaktgebende Baueinheit (32) umgebende Teil (12) des Gehäuses (8) im Bereich der kontaktgebenden Baueinheit (32) eine minimale Erstreckung lotrecht zu der Kontaktflächenebene (5) aufweist, die sich im Bereich der zusätzlichen Elektro- oder Elektronikelemente (47) stufig auf das dort erforderliche Maß erhöht.

18. Halterung nach einem der vorhergehenden Ansprüche, **dadurch gekennzeichnet, dass** an einem rückwärtigen, dem Druckkopf (3) etwa gegenüberliegenden Gehäusebereich (8) ein oder mehrere Buchsen- und/oder Steckerelemente (50,51) zwecks Anschluß an eine Steuerbaugruppe od. dgl. vorgesehen sind.

19. Halterung nach Anspruch 18, **dadurch gekennzeichnet, dass** die Buchsen- und/oder Steckerelemente (50,51) an einer Platine (49) angeordnet sind.

20. Halterung nach Anspruch 18 oder 19, **dadurch gekennzeichnet, dass** die Buchsen- und/oder Steckerelemente (50,51) an einer anderen Platine (49) angeordnet sind als die Baueinheit (32) mit den halterungsseitigen Kontaktelementen (34), und dass zwischen diesen Platinen (46,49) Drahtverbindungen vorgesehen sind.

21. Halterung nach einem der vorhergehenden Ansprüche, **dadurch gekennzeichnet, dass** an einem rückwärtigen, dem Druckkopf (3) abgewandten Gehäusebereich Elemente zur mechanischen Verbindung mit einem Chassis oder einem sonstigen Stützteil vorgesehen sind, bspw. eine U-förmige Aufnahme (52), ggf. mit Durchgangsausnehmungen (53) zum Hindurchstecken einer oder mehrerer Schrauben.

## Claims

1. Holding device (1) for a print assembly (2), comprising a print head (3) and an ink reservoir (4) for the printing of packages in such a way that the print assembly (2) is insertable into the holding device (1) and is removable therefrom and refillable and/or completely exchangeable upon the exhaustion of the ink supply, wherein contact elements, especially contact surfaces (5) are provided on a side of the print assembly (2) that is adjacent to the print head (3), and contact elements, especially contact pins (34) are provided on the holding device (1) to cooperate with the contact surfaces (5) so as to supply the print assembly (2) with energy and/or control the same,
**characterized in**
**that** the holding device (1) comprises a housing (8) with a compartment (20) for receiving an assembly (32) which carries contact elements (34) of the holding device, wherein the housing (8) of the holding device is comprised of at least two parts (6, 7), especially of a first housing part (6) and a lid part (7), which can be moved and removed with respect to each other, if appropriate after unlocking locking elements (9), approximately in a direction parallel to the side of the print assembly (2) carrying the contact elements (5) for opening the compartment (20), so that a contact-making assembly (32) can be inserted into the compartment (20) from the respective direction,
**that** at least the first housing part (6) has a three-dimensional shape with the compartment (20) receiving the contact-making assembly (32),
**that** the compartment (20) receiving the contact-making assembly (32) has the shape of a slot which is approximately parallel to the contact surface plane,
**that** the first housing part (6) comprising the compartment (20) has at least one opening (23) on its slot side (16) facing the print assembly (2) for the passage of the contact elements (34) therethrough, and
**that** the opening (23) for the passage of the contact elements (34) therethrough extends to the edge (14) facing the lid part (7).

2. Holding device according to claim 1, **characterized in that** the lid part (7) is of a flat design to close the receiving compartment (20) of the other part (6) in a lid-type manner.

3. Holding device according to one of the preceding claims, **characterized in that** the assembled housing (8) of the holding device entirely surrounds the contact-making assembly (32) with the exception of the area (33) of the contact elements (34).

4. Holding device according to one of the preceding claims, **characterized in that** the contact-making assembly (32) is provided with one or more fixing tabs (36, 41) laterally of the contact surface plane, which grab a part of the housing (8) of the holding device, e.g. a portion of a lateral compartment wall (18), from the front or the back so as to fix the contact-making assembly (32) preferably free from play.

5. Holding device according to claim 4, **characterized in that** the fixing tabs (36, 41) are arranged in pairs symmetrically with respect to a center plane which is perpendicular to the contact surface plane.

6. Holding device according to claim 4 or 5, **characterized in that** in the area of the compartment bottom (44) and on the opposite lid part (7) an extension (43) is provided, which projects toward the center of the compartment and is, for example, web-shaped and which can be grabbed by a respective fixing tab (41) of the contact-making assembly (32) from the front or the back to fix the same.

7. Holding device according to claim 6, **characterized in that** the distance between the two webs (43) in the assembled state of the housing (8) corresponds as exactly as possible to the width of the contact-making assembly (32) at the respective point, so as to fix the same non-displaceably in all directions in space by closing the compartment (20).

8. Holding device according to one of the preceding claims, **characterized in that** the sides (10, 11) of the two housing parts (6, 7) which define the compartment (20) receiving the contact-making assembly (32), the sides being opposite and parallel with respect to each other in the assembled state, are each extended (26, 27) outwardly or forwardly, respectively, so as to form together with the housing part (12) enclosing the contact-making assembly (32) an approximately U-shaped holding device to receive the print assembly (2).

9. Holding device according to claim 8, **characterized in that** in the area of the U-shaped holding device (26, 27) elements (28) for adjusting, centering and/or fixing the print assembly (2) are provided.

10. Holding device according to one of the preceding claims, **characterized in that** in the area between the contact elements (5, 34) and the print head (3) at least one, preferably elastic sealing element is provided so as to avoid the penetration of leaked ink into the contact area (5, 34) and/or into the housing (8) of the holding device (1).

11. Holding device according to one of the preceding claims, **characterized in that** the contact-making assembly (32) is arranged on a flat shaped support element, especially a mounting plate (46).

12. Holding device according to one of the preceding claims, **characterized in that** the housing wall (19) opposite to the contact elements (34) of the holding device extends approximately parallel to the contact surface plane (5).

13. Holding device according to one of the preceding claims, **characterized in that** the width of the slot-shaped compartment (20) is dimensioned in such a way that the contact-making assembly (32), if appropriate including a mounting plate (46) connected to the same, is insertable into the compartment (20) with a small play of less than 4 mm, preferably less than 3 mm, especially less than 2 mm.

14. Holding device according to claim 13, **characterized in that** the outer dimension of the housing part (12), the outer dimension being approximately perpendicular with respect to the contact surface plane (5) and the housing part (12) being raised with respect to the base sides (10, 11) and enclosing the compartment (20), is greater by not more than 6 mm in the area of the contact-making assembly (32) than the respective extension of the contact-making assembly (32), if appropriate plus the thickness of a mounting plate (46) connected to the same, preferably by not more than 5 mm, especially by not more than 4 mm.

15. Holding device according to one of claims 11 to 14, **characterized in that** additional electric and electronic elements (47) arranged on a mounting plate (46) carrying the contact-making assembly (32) are arranged beyond the side (37) of the contact-making assembly (32) which faces away from the print head (3).

16. Holding device according to one of claims 11 to 15, **characterized in that** additional electric and electronic elements (47) arranged on the mounting plate (46) carrying the contact-making assembly (32) are arranged on the flat side of the mounting plate (46) which faces away from the contact-making assembly (32).

17. Holding device according to one of claims 11 to 16, **characterized in that** the part (12) of the housing (8) surrounding the mounting plate (46) and the contact-making assembly (32) applied thereto has a minimum extension perpendicularly to the contact surface plane (5) in the area of the contact-making assembly (32), which extension is increased stepwise to the dimension necessary in the area of the additional electric and electronic elements (47).

18. Holding device according to one of the preceding claims, **characterized in that** one or more socket and/or plug elements (50, 51) are provided on a rear housing portion (8) which is approximately opposite to the print head (3), for connecting a control assembly or the like.

19. Holding device according to claim 18, **characterized in that** the socket and/or plug elements (50, 51) are arranged on a mounting plate (49).

20. Holding device according to claim 18 or 19, **characterized in that** the socket and/or plug elements (50, 51) are arranged on another mounting plate (49) than the assembly (32) with the contact elements (34) of the holding device, and that wire connections are provided between these mounting plates (46, 49).

21. Holding device according to one of the preceding claims, **characterized in that** on a rear housing portion facing away from the print head (3) elements for the mechanical connection to a chassis or any other support part are provided, for example a U-shaped receptacle (52), if appropriate with through holes (53), to insert therethrough one or more screws.

## Revendications

1. Support (1) pour une unité modulaire d'impression (2) constituée d'une tête d'impression (3) et d'un contenant de réserve d'encre (4) pour imprimer des emballages, de telle sorte que l'unité modulaire d'impression (2) peut être mise en place dans le support (1) et peut en être prélevée en cas d'épuisement de la réserve d'encre et peut être re-remplie et/ou être remplacée au complet, dans lequel sont prévus des éléments de contact, en particulier des surfaces de contact (5), sur un côté adjacent à la tête d'impression (3) de l'unité modulaire d'impression (2), ainsi que des éléments de contact, en particulier des goupilles de contact (34), en interaction avec ceux-ci sur le support (1), pour alimenter l'unité modulaire d'impression (2) en énergie et/ou la commander, **caractérisé en ce que** le support (1) présente un boîtier (8) comportant un compartiment (20) afin de loger une unité modulaire (32) qui porte des éléments de contact (34) du côté support, dans lequel le boîtier de support (8) est constitué d'au moins deux parties (6, 7), en particulier d'une première partie faisant boîtier (6) et d'une partie faisant couvercle (7), qui peuvent être déplacées l'une à l'encontre de l'autre et être éloignées l'une de l'autre - le cas échéant après avoir desserré les éléments de blocage (9) - pour ouvrir le compartiment (20) approximativement dans une direction parallèle au côté de l'unité modulaire d'impression (2), lequel porte les éléments de contact (5), de telle sorte qu'une unité modulaire (32) qui fournit un contact peut être mise en place dans le compartiment (20) depuis la direction concernée, **en ce qu'**au moins la première partie de boîtier (6) présente une forme tridimensionnelle avec le compartiment (20) afin de loger l'unité modulaire (32) qui fournit le contact, **en ce que** le compartiment (20) présente la forme d'une fente approximativement parallèle au plan de la surface de contact afin de loger l'unité modulaire (32) qui fournit le contact, **en ce que** la première partir de boîtier (6) qui présente le compartiment (20) présente, sur son côté de fente (16) tourné vers l'unité modulaire d'impression (2), au moins une ouverture (23) pour la traversée des éléments de contact (34), et **en ce que** l'ouverture (23) s'étend jusque vers l'arête (14) tournée vers la partie faisant boîtier (7) pour la traversée des éléments de contact (34).

2. Support selon la revendication 1, **caractérisé en ce que** la partie faisant couvercle (7) présente une forme plate qui ferme le compartiment faisant logement (20) de l'autre partie (6) en forme de couvercle.

3. Support selon l'une des revendications précédentes, **caractérisé en ce que** le boîtier de support assemblé (8) entoure entièrement l'unité modulaire (32) qui fournit le contact, à l'exception de la zone (33) des éléments de contact (34).

4. Support selon l'une des revendications précédentes, **caractérisé en ce que** l'unité modulaire (32) qui fournit le contact est munie, latéralement du plan de la surface de contact, d'une ou de plusieurs brides de fixation (36, 41) qui viennent saisir par l'avant ou par l'arrière une partie du boîtier de support (8), par exemple une zone d'une cloison latérale de compartiment (18), afin de fixer l'unité modulaire (32) qui fournit le contact de préférence en grande partie sans jeu.

5. Support selon la revendication 4, **caractérisé en ce que** les brides de fixation (36, 41) sont agencées par paire symétriquement par rapport à un plan médian perpendiculaire au plan de la surface de contact.

6. Support selon l'une ou l'autre des revendications 4 et 5, **caractérisé en ce qu'**un appendice (43) en saillie vers le milieu du compartiment, par exemple en forme de barrette, est prévu respectivement dans la zone du fond de compartiment (44) ainsi que sur le couvercle opposé (7), lequel peut être saisi respectivement par l'avant ou par l'arrière par une bride de fixation (41) de l'unité modulaire (32) qui fournit le contact pour sa fixation.

7. Support selon la revendication 6, **caractérisé en ce que** la distance entre les deux barrettes (43) correspond, dans l'état assemblé du boîtier (8), le plus exactement possible à la largeur de l'unité modulaire (32) qui fournit le contact sur l'endroit concerné, de telle sorte que celle-ci est fixée par la fermeture du compartiment (20) dans toutes les directions de l'espace, sans possibilité de déplacement.

8. Support selon l'une des revendications précédentes, **caractérisé en ce que** les côtés (10, 11), opposés l'un à l'autre dans l'état assemblé et parallèles l'un à l'autre, des deux parties de boîtier (6, 7) qui forment le compartiment (20) afin de loger l'unité modulaire (32) qui fournit le contact sont prolongés respectivement vers l'extérieur ou vers l'avant (26, 27) afin de former, conjointement avec la partie de boîtier (12) entourant l'unité modulaire (32) qui fournit le contact, un support approximativement en forme de « U » afin de loger l'unité modulaire d'impression (2).

9. Support selon la revendication 8, **caractérisé en ce que** des éléments (28) sont prévus dans la zone du support en forme de « U » (26, 27) pour ajuster, centrer et/ou fixer l'unité modulaire d'impression (2).

10. Support selon l'une des revendications précédentes, **caractérisé en ce qu'**au moins un élément d'étanchement, de préférence élastique, est prévu dans la zone entre les éléments de contact (5, 34) et la tête d'impression (3) pour empêcher la pénétration de l'encre qui s'est écoulée jusque dans la zone de contact (5, 34) et/ou dans le boîtier (8) du support (1).

11. Support selon l'une des revendications précédentes, **caractérisé en ce que** l'unité modulaire (32) qui fournit le contact est agencée sur un élément d'appui surfacique, en particulier sur une carte de circuit imprimé (46).

12. Support selon l'une des revendications précédentes, **caractérisé en ce que** la paroi de boîtier (19) placée à l'opposé des éléments de contact (34) du côté support s'étend à peu près parallèlement au plan de la surface de contact (5).

13. Support selon l'une des revendications précédentes, **caractérisé en ce que** la largeur du compartiment en forme de fente (20) est dimensionnée de telle sorte que l'unité modulaire (32) qui fournit le contact peut être mise en place dans le compartiment (20), le cas échéant y compris une carte de circuit imprimé (46) reliée à celle-ci, avec un faible jeu de moins de 4 mm, de préférence de moins de 3 mm, en particulier de moins de 2 mm.

14. Support selon la revendication 13, **caractérisé en ce que** la dimension extérieure, approximativement perpendiculaire au plan de la surface de contact (5), de la partie de boîtier (12), en relief par rapport aux faces de base (8, 11) et entourant le compartiment (20) dans la zone de l'unité modulaire (32) qui fournit le contact, est plus grande sur pas plus de 6 mm que l'extension concernée de l'unité modulaire (32) qui fournit le contact, le cas échéant avec en plus l'épaisseur d'une carte de circuit imprimé (46) reliée à celle-ci, de préférence sur pas plus de 5 mm, en particulier sur pas plus de 4 mm.

15. Support selon l'une des revendications 11 à 14, **caractérisé en ce que** d'autres éléments électriques ou électroniques (47), agencés sur une carte de circuit imprimé (46) portant l'unité modulaire (32) qui fournit le contact, sont agencés au-delà du côté (37) détourné de la tête d'impression (3) de l'unité modulaire (32) qui fournit le contact.

16. Support selon l'une des revendications 11 à 15, **caractérisé en ce que** d'autres éléments électriques ou électroniques (47), agencés sur la carte de circuit imprimé (46) portant l'unité modulaire (32) qui fournit le contact, sont agencés sur le côté plat de la carte de circuit imprimé (46), lequel est détourné de l'unité modulaire (32) qui fournit le contact.

17. Support selon l'une des revendications 11 à 16, **caractérisé en ce que** la partie (12) du boîtier (8), laquelle entoure la carte de circuit imprimé (46) ainsi que l'unité modulaire (32) qui fournit le contact et qui est appliquée dessus, présente dans la zone de l'unité modulaire (32) qui fournit le contact une extension minimale perpendiculaire au plan de la surface de contact (5), lequel est augmenté par échelons à la mesure qui y est nécessaire dans la zone des éléments électriques ou électroniques supplémentaires (47).

18. Support selon l'une des revendications précédentes, **caractérisé en ce qu'**un ou plusieurs éléments en forme de douille et/ou en forme de connecteur (50, 51) sont prévus sur une zone arrière de boîtier (8) placée approximativement à l'opposé de la tête d'impression (3) dans le but d'un raccordement à un groupe constitutif de commande ou similaire.

19. Support selon la revendication 18, **caractérisé en ce que** les éléments en forme de douille et/ou en forme de connecteur (50, 51) sont agencés sur une carte de circuit imprimé (49).

20. Support selon l'une ou l'autre des revendications 18 et 19, **caractérisé en ce que** les éléments en forme de douille et/ou en forme de connecteur (50, 51) sont agencés sur une autre carte de circuit imprimé (49) que l'unité modulaire (32) avec les éléments de contact (34) du côté support et **en ce que** des liaisons par fil métallique sont prévues entre ces cartes de circuit imprimé (46, 49).

21. Support selon l'une des revendications précédentes, **caractérisé en ce que** des éléments sont prévus sur une zone arrière de boîtier détournée de la tête d'impression (3), pour la liaison mécanique avec un châssis ou une quelconque pièce de soutien, par exemple un logement en forme de « U » (52), le cas échéant avec des évidements de passage (53) pour faire passer au travers une ou plusieurs vis.
